# FASCICULE DE BREVET EUROPEEN

(11) **EP 2 746 192 B1**
(45) Date de publication et mention de la délivrance du brevet: **21.10.2020**
(21) Numéro de dépôt: 13199111.9
(22) Date de dépôt: 20.12.2013
(51) Int. Cl.: B65F 1/10

(54) **Dispositif de stockage pour le stockage de vêtements**
Lagerungsvorrichtung zur Aufbewahrung von Altkleider
Storage device for storing used clothing

(30) Priorité: 21.12.2012 FR 1262562
(43) Date de publication de la demande: 25.06.2014
(73) Titulaire: VSC Developpement, 62100 Calais (FR)
(72) Inventeur: Lamirand, Jacques, 62100 CALAIS (FR)
(74) Mandataire: Cabinet Beau de Loménie

(56) Documents cités:
- DE-U1- 9 310 423
- US-A- 1 121 161
- US-A- 1 208 766

## Description

### Arrière-plan de l'invention

La présente invention a pour objet un dispositif de stockage pour le stockage de vêtements. Elle trouve en particulier une application pour la collecte, en vue du recyclage ou de la redistribution, des vêtements, le conteneur pouvant être disposé dans un espace public, tel qu'une rue, afin de permettre à un grand nombre de personnes d'accéder au conteneur pour y introduire les vêtements à collecter.

On connaît différents types de dispositifs de stockage, destinés à être installés, par exemple, dans un espace public. On connaît en particulier un dispositif de stockage pour le stockage d'un objet comportant :
- un conteneur ;
- un dispositif d'introduction, pour l'introduction de l'objet dans le conteneur, le dispositif d'introduction comprenant :
   ∘ une bouche d'introduction ;
   ∘ un logement de réception configuré pour contenir l'objet, le logement de réception pouvant prendre une première position où il reçoit l'objet depuis la bouche d'introduction, et une deuxième position, dans laquelle l'objet disposé dans le logement de réception est introduit dans le conteneur ;
- un moyen d'actionnement configuré pour faire pivoter le logement de réception autour d'un premier axe, de manière que le logement de réception passe de la première à la deuxième position ;
- un dispositif d'accès permettant d'accéder au contenu du conteneur.

Le problème posé par ce type de dispositif de stockage est que les objets introduits dans le logement de réception peuvent se bloquer dans le dispositif d'introduction, lors de l'actionnement du moyen d'actionnement, venant ainsi compromettre le fonctionnement du dispositif de stockage, tout en détériorant les objets introduits.

Par ailleurs, dans ce type de dispositif de stockage dans lequel le logement de réception est pivoté autour d'un axe horizontal, les objets disposés dans le logement de réception sont renversés lors de l'actionnement du moyen d'actionnement, l'objet, lorsqu'il s'agit en particulier d'un sac empli, par exemple de vêtements, se vidant dans le conteneur, son contenu risquant d'être alors endommagé ou de se mélanger à d'autres objets déjà disposés dans le conteneur.

En outre, dans ce type de dispositif de stockage, le remplissage du conteneur n'est généralement pas optimal, les objets venant s'accumuler en des parties du volume intérieur du conteneur, et empêchant l'introduction d'objets supplémentaires, alors même que le conteneur n'est pas plein. Par suite, l'opération qui consiste à vider le conteneur des objets qu'il contient, en accédant au conteneur par le moyen d'accès, doit être renouvelée de manière répétée, augmentant les coûts liés à l'entretien et à l'exploitation du dispositif de stockage. Enfin, pour permettre le stockage d'un nombre significatif d'objets, afin de limiter, en particulier, la fréquence des opérations visant à vider le conteneur, le conteneur présente habituellement des dimensions particulièrement importantes, qui compromettent l'intégration harmonieuse du dispositif de stockage dans l'espace dans lequel il est installé.

D'autre part, un tel pivotement du logement de réception autour d'un axe horizontal implique que l'utilisateur soit de taille suffisante pour actionner le moyen d'actionnement, le moyen d'actionnement présentant, en bout de course, une position particulièrement haute ne lui permettant pas d'être saisi aisément par des personnes de petite taille ou des enfants.

En outre, pour des raisons de sécurité visant à empêcher les intrusions dans le conteneur, les dimensions du logement de réception des dispositifs de stockage de l'art antérieur sont généralement limitées, ce qui a pour effet de ne pas permettre l'introduction d'objets volumineux dans le conteneur.

On connaît également des bennes à ordures, telles que celle décrite dans DE 93 10 423^, qui comportent :
- un conteneur ;
- un dispositif d'introduction, pour l'introduction d'ordures dans le conteneur, le dispositif d'introduction comprenant une paroi latérale, une bouche d'introduction, un logement de réception configuré pour contenir lesdites ordures, le logement de réception pouvant prendre une première position où il reçoit les ordures depuis la bouche d'introduction, et une deuxième
- position, dans laquelle les ordures disposées dans le logement de réception sont introduites dans le conteneur ; et
- un moyen d'actionnement configuré pour faire pivoter le logement de réception autour d'un premier axe, de manière que le logement de réception passe de la première à la deuxième position, le premier axe étant sensiblement vertical.

### Objet et résumé de l'invention

La présente invention a pour but de répondre, entre autres, aux problèmes décrits précédemment, et de proposer un dispositif de stockage pour le stockage de vêtements, dans lequel les vêtements peuvent être introduits sans être endommagés, les différents vêtements introduits successivement dans le dispositif de stockage se répartissant de manière homogène dans le conteneur.

Ce but est atteint par un dispositif selon la revendication 1.

Le premier axe du dispositif de stockage de la présente invention est sensiblement vertical.

Par cette disposition, un objet positionné dans le dispositif d'introduction n'est pas renversé lors de l'actionnement du moyen d'actionnement ; il est pivoté autour du premier axe vertical, ne risquant ainsi pas de se vider dans le conteneur, dans l'éventualité où l'objet consiste en un sac empli de différents vêtements. En outre, le risque que les vêtements soient bloqués dans le dispositif d'introduction lors de l'actionnement du moyen d'actionnement est également limité.

Par ailleurs, par cette configuration du dispositif d'introduction, les vêtements introduits dans le conteneur se répartissent de manière homogène, permettant ainsi d'optimiser le volume contenu par le conteneur, au regard de ses dimensions. Il en découle que l'opération consistant à vider le conteneur est simplifiée, et sa fréquence réduite, permettant ainsi de limiter les coûts inhérents à la réalisation de cette opération.

L'actionnement du moyen d'actionnement est également simplifié, et peut ainsi être réalisé par un plus grand nombre de personnes, par rapport au dispositif de stockage de l'art antérieur.

De manière avantageuse, le dispositif d'introduction présente la forme d'un cylindre d'axe confondu avec le premier axe.

La forme cylindrique du cylindre d'introduction permet encore de limiter les risques de blocage lors de la rotation du logement de réception, ainsi que la possibilité qu'une personne ou un animal ne s'introduise dans le dispositif de stockage, en s'engageant au travers de la bouche d'introduction.

L'objet de l'invention est obtenu par le fait que la bouche d'introduction est formée dans une paroi latérale du cylindre d'introduction.

L'invention est déclinée ci-après dans une série de variantes de réalisation, qui peuvent être considérées seules ou en combinaison avec une ou plusieurs des précédentes.

De préférence, le conteneur comporte une deuxième paroi latérale, le dispositif d'accès étant formé dans la deuxième paroi latérale.

Par cette disposition, l'accès au contenu du dispositif de stockage est facilité, les vêtements qu'il contient pouvant ainsi être retirés ; de même, les opérations de maintenance du dispositif de stockage sont facilitées.

Avantageusement, le dispositif d'introduction est disposé au-dessus du conteneur et il comporte un fond qui présente une ouverture formée sous le logement de réception placé dans la deuxième position.

Par cette configuration, l'objet disposé dans le logement de réception tombe verticalement, dans le conteneur, lorsque le logement de réception atteint la deuxième position. L'utilisation du dispositif d'introduction est ainsi simplifiée, et les risques de blocage inhérents à sa rotation autour du premier axe sont limités. En outre, dans l'éventualité où l'objet consiste en un sac empli et ouvert, son contenu est maintenu dans le sac, lorsqu'il est introduit dans le conteneur ; son contenu ne risque ainsi pas de se mélanger à ceux déjà disposés dans le conteneur.

En outre, par cette disposition, le volume du conteneur n'est pas réduit par la présence du dispositif d'introduction, son remplissage pouvant ainsi être optimisé. Par suite, à capacité de stockage équivalente par rapport au dispositif de stockage de l'art antérieur, les dimensions du dispositif de stockage selon la présente invention sont moindres, permettant ainsi de limiter l'impact visuel du dispositif de stockage de la présente invention.

De préférence, le cylindre d'introduction comporte un carrousel monté rotatif autour du premier axe et configuré pour recevoir et déplacer l'objet disposé dans le logement de réception lorsque le logement de réception est pivoté entre les première et deuxième positions.

La présence du carrousel permet à un objet disposé dans le logement de réception d'être également entraîné en rotation autour du premier axe lors de l'actionnement du moyen d'actionnement, de manière que l'objet puisse être introduit dans le conteneur.

Avantageusement, le carrousel comporte au moins une pale montée rotative autour du premier axe et configurée pour obstruer au moins une partie de la bouche d'introduction lorsque le logement de réception est pivoté entre les première et deuxième positions.

De préférence, le carrousel comporte au moins deux pales, de préférence diamétralement opposées.

Les pales constituent ainsi un dispositif de sécurité, permettant d'empêcher qu'une personne, un animal ou un objet ne soit introduit dans le dispositif d'introduction, lorsqu'un premier objet a déjà été disposé dans le logement de réception, et que le moyen d'actionnement est actionné pour faire passer le logement de réception de la première à la deuxième position.

Les pales sont dimensionnées de manière à se conformer au profil intérieur du dispositif d'introduction, et permettent ainsi également de limiter le risque que l'objet, ou qu'une portion de l'objet, disposé dans le logement de réception, ne bloque la rotation du dispositif d'introduction lors de l'actionnement du moyen d'actionnement.

De manière avantageuse, le carrousel comporte une plaque de fond.

Avantageusement, le carrousel comporte également une plaque supérieure.

La présence de la plaque de fond permet de faciliter le déplacement de l'objet disposé dans le logement de réception, lors de l'actionnement du moyen d'actionnement. En outre, elle constitue un support facilitant la mise en place et le maintien de l'objet dans le logement de réception.

La plaque supérieure permet pour sa part de délimiter le volume défini par le logement de réception, et de contraindre le volume occupé par l'objet disposé dans le logement de réception, de manière qu'il ne se bloque pas dans le dispositif d'introduction lors de l'actionnement du moyen d'actionnement.

De préférence, le moyen d'actionnement comporte un levier monté au premier axe.

La présence du levier permet de déporter le moyen d'actionnement par rapport au premier axe, et ainsi de faciliter son actionnement. En outre, par le levier, le moyen d'actionnement peut être rendu accessible depuis l'extérieur du dispositif de stockage, permettant ainsi d'améliorer l'ergonomie et la sécurité de fonctionnement du dispositif d'introduction.

Avantageusement, le levier comporte une poignée de préhension faisant saillie depuis la surface extérieure du dispositif d'introduction.

La présence de la poignée de préhension permet également de faciliter l'actionnement du moyen d'actionnement, afin que l'utilisateur désirant introduire un objet dans le conteneur puisse aisément et intuitivement faire passer le logement de réception de la première à la deuxième position.

De manière avantageuse, le levier et le premier axe comportent des moyens de solidarisation configurés pour permettre la rotation du logement de réception autour du premier axe selon un unique sens de rotation.

Par cette disposition, une fois qu'un objet est disposé dans le logement de réception, et que le moyen d'actionnement est actionné, la poursuite de l'actionnement entraîne l'introduction de l'objet dans le conteneur.

Alternativement, le moyen d'actionnement est formé sur le carrousel.

Avantageusement, une portion du carrousel forme moyen d'actionnement.

Par cette disposition, l'utilisateur actionne directement le carrousel pour le faire pivoter autour du premier axe, de manière à faire passer le logement de réception de l'une à l'autre des première et deuxième positions.

L'utilisation d'un tel moyen d'actionnement est particulièrement intuitive ; en outre, elle permet de limiter le nombre de pièces nécessaires à la fabrication du dispositif de stockage.

De préférence, le conteneur présente la forme d'un cylindre.

Par cette forme, le remplissage du conteneur par différents objets introduits grâce au dispositif d'introduction peut être réalisé de manière homogène, de manière à optimiser le volume intérieur du conteneur.

Avantageusement, l'axe du cylindre du conteneur est distinct du premier axe.

Par cette disposition, le dispositif d'introduction peut être déporté vers l'extérieur du dispositif de stockage, de manière à faciliter l'introduction d'objets dans le dispositif d'introduction.

### Brève description des dessins

D'autres caractéristiques et avantages de l'invention apparaîtront plus clairement et de manière complète à la lecture de la description ci-après d'un mode de réalisation préféré, donné à titre d'exemple non limitatif et en référence aux dessins annexés suivants sur lesquels :
- les figures **1A** et **1B** représentent schématiquement des vues en perspective, respectivement de devant et de derrière, d'un exemple de dispositif de stockage selon la présente invention ;
- la figure **2** représente schématiquement une vue partiellement éclatée en perspective de dessus d'un exemple de dispositif de stockage selon la présente invention ; et
- les figures **3A****,** **3B** et **3C** représentent schématiquement une vue en coupe de dessus d'un exemple de dispositif de stockage selon la présente invention, le logement de réception se trouvant respectivement dans la première position, dans une position intermédiaire, et dans la deuxième position.

### Description détaillée de l'invention

Dans l'exemple représenté aux figures **1A** et **1B**, le dispositif de stockage **10** selon la présente invention comprend un conteneur **12**, par exemple et de manière non limitative de forme cylindrique, ayant un axe **14**, une extrémité supérieure **16** et une extrémité inférieure **18** ; l'extrémité inférieure **18** est destinée à être disposée sur le sol, de manière que l'axe **14** du conteneur **12** soit sensiblement vertical.

Le dispositif de stockage **10** comporte en outre un dispositif d'introduction **20**, qui comprend une base **22** et une surface supérieure **24**, la surface supérieure **24** étant inclinée par rapport à la base **22**. Tel que représenté sur les figures **1A** et **1B**, la base **22** du dispositif d'introduction **20** est posée sur l'extrémité supérieure **16** du conteneur **12**.

La surface supérieure **24** et la base **22** du dispositif d'introduction **20** définissent un premier cylindre biseauté **23**, d'axe confondu avec l'axe **14** du conteneur **12** ; par ailleurs, le premier cylindre biseauté **23** défini par la base **22** et la surface supérieure **24** comporte une surface extérieure **26**.

Tel que représenté sur les figures **1A** et **1B**, le dispositif d'introduction **20** comporte en outre un cylindre d'introduction **28** comprenant une plaque de fermeture **30** ; tel que cela apparaît à l'observation des différentes figures, le cylindre d'introduction **28** prend la forme d'un deuxième cylindre biseauté, la plaque de fermeture **30** étant disposée parallèlement à la base **22** du premier cylindre biseauté **23** du dispositif d'introduction **20**.

L'axe **27** du cylindre d'introduction **28** est, par exemple et de manière non limitative, parallèle et décalé par rapport à l'axe **14** du conteneur **12**.

Tel que représenté sur les différentes figures, le cylindre d'introduction **28** fait saillie depuis la surface supérieure **24** du premier cylindre biseauté **23** du dispositif d'introduction **20**, en s'étendant vers le haut.

Le cylindre d'introduction **28** comporte par ailleurs une paroi latérale **32**, disposée transversalement au plan défini par la plaque de fermeture **30**, dans laquelle est formée une bouche d'introduction **40**, par exemple et de manière non limitative, de forme rectangulaire.

En outre, le cylindre d'introduction **28** comporte un carrousel **42** disposé dans le volume intérieur du cylindre d'introduction **28**, et dont une portion apparaît au travers de la bouche d'introduction **40**, tel que représenté sur la figure **1A**. Le carrousel **42** sera décrit plus en détail par la suite.

Par ailleurs, le dispositif d'introduction **20** comporte un moyen d'actionnement **44**, constitué en particulier d'une poignée de préhension **46**, qui fait saillie depuis la surface extérieure **26** du premier cylindre biseauté **23** du dispositif d'introduction **20**.

Tel que cela apparaît en particulier à l'observation de la figure **1B**, qui représente une vue en perspective de derrière du dispositif de stockage **10**, un moyen d'accès **48** est disposé sur le conteneur **12**, configuré pour permettre d'accéder au volume intérieur défini par le conteneur **12**. Par exemple et de manière non limitative, le conteneur comporte une paroi latérale, le moyen d'accès étant formé dans la paroi latérale du conteneur.

En l'espèce, le moyen d'accès **48** est constitué d'une porte **50**, qui comporte des moyens de verrouillage **52**, permettant de limiter l'accès au volume intérieur du conteneur **12** aux seules personnes autorisées. On pourrait également concevoir, et sans sortir du cadre de la présente invention, des moyens de verrouillage **52** qui seraient disposés de manière déportée par rapport au moyen d'accès **48**, de manière à encore accroître la sécurité du dispositif de stockage **10**, en limitant tout risque d'introduction mal intentionnée dans le conteneur **12**.

Tel que cela apparaît plus clairement en référence à la figure **2**, qui représente schématiquement une vue partiellement éclatée en perspective, vue de dessus, du dispositif de stockage **10**, la plaque de fermeture **30** présente la forme d'un disque, dimensionné de manière à recouvrir, par le dessus, le volume intérieur du cylindre d'introduction **28**.

Le carrousel **42** est configuré de manière à être monté rotatif autour d'un premier axe **54**. Par exemple, et de manière non limitative, le premier axe **54** est confondu avec l'axe **27** du cylindre d'introduction **28**.

Le carrousel **42** comprend une paroi de séparation **56**, disposée verticalement lorsque le carrousel **42** est monté dans le dispositif d'introduction **20**, la paroi de séparation **56** s'étendant de part et d'autre du premier axe **54**.

La paroi de séparation **56** comprend une bordure inférieure **57**, une bordure supérieure **59**, et un premier et un second **58**, **58**' côtés d'extrémité, sur lesquels sont montées respectivement une première et une seconde **60**, **60'** pales.

Chaque pale **60**, **60'** comporte une portion convexe **62**, **62**', dimensionnée de manière à se conformer au profil intérieur du cylindre d'introduction **28** ; en outre, chaque pale **60**, **60'** comporte une première **64**, **64'** et une seconde **66**, **66'** portions internes, disposées de chaque côté de la paroi de séparation **56**.

On comprend ainsi que la paroi de séparation **56** et les pales **60**, **60'** définissent un premier **68** et un second 68' logements de réception, chaque logement de réception **68**, **68**' étant délimité par une face de la paroi de séparation **56** et par les premières **64**, **64'** ou par les deuxièmes **66**, **66'** portions internes des pales **60**, **60'**.

Par exemple et de manière non limitative, les portions internes **64**, **64'**, **66**, **66'** s'étendent transversalement, de préférence perpendiculairement, par rapport au plan défini par la paroi de séparation **56**, à partir des premier et second côtés d'extrémité **58**, **58**', de manière que les logements de réception **68**, **68'** définissent chacun une portion de forme sensiblement parallélépipédique.

En outre, le carrousel **42** comporte une première **70** et une seconde **70'** plaques de fond, qui s'étendent de part et d'autre de la paroi de séparation **56**, transversalement, et de préférence perpendiculairement, par rapport aux faces de la paroi de séparation, depuis la bordure inférieure **57** ; les plaques de fond **70**, **70**' constituent ainsi une plaque de support pour les premier et second logements de réception **68**, **68'**.

Par ailleurs, le carrousel **42** comporte également une plaque supérieure **71**, disposée sur la bordure supérieure **59** de la paroi de séparation **56**, et s'étendant transversalement par rapport aux faces de la paroi de séparation **56** ; la plaque supérieure **71** permet ainsi de délimiter le volume des logements de réception **68**, **68**', de manière, par exemple, à comprimer l'objet disposé dans l'un des logements de réception **68, 68'**, s'agissant d'un objet compressible, tel qu'une couverture ou une couette.

Dans le dispositif de stockage **10** de la présente invention, le carrousel **42** présente, par exemple et de manière non limitative, une symétrie par rapport au plan défini par la paroi de séparation **56**, le premier axe **54** autour duquel le carrousel **42** est monté libre en rotation étant contenu dans ce plan.

Tel que représenté sur la figure **2**, le moyen d'actionnement **44** comporte en outre un levier **72**, qui comprend une première **74** et une seconde **76** extrémités ; la première extrémité **74** du levier **72** est montée au premier axe **54**, alors que la poignée de préhension **46** est montée sur la deuxième extrémité **76** du levier **72**. En outre, le moyen d'actionnement **44** comporte une pièce de support **78**, par exemple et de manière non limitative en forme d'arc de cercle, la pièce de support **78** étant montée à la deuxième extrémité **76** du levier **72**.

On comprend que le moyen d'actionnement **44** est configuré pour être monté libre en rotation autour du premier axe **54** dans une fente **80** formée dans la surface extérieure **26** du dispositif d'introduction **20**, la pièce de support **78** permettant de maintenir le moyen d'actionnement **44** dans la fente **80** ; ainsi, le moyen d'actionnement **44**, par l'intermédiaire de sa poignée de préhension **46**, est accessible depuis l'extérieur du dispositif de stockage **10**.

Enfin, le dispositif d'introduction **20** comporte un fond **82**, disposé dans le volume intérieur du cylindre d'introduction **28** ; le fond **82** présente, par exemple et de manière non limitative, la forme d'une portion de disque, disposée en regard de la bouche d'introduction **40** ; en outre, le fond **82** comporte un œillet **84** dimensionné de manière à recevoir le premier axe **54**. Enfin, le fond **82** définit une ouverture **86** dont l'utilité apparaîtra plus clairement en référence aux figures suivantes.

Tel que cela apparaît à l'observation des figures **3A**, **3B** et **3C**, qui représentent schématiquement une vue en coupe de dessus du dispositif de stockage **10**, les premier et deuxième logements de réception **68**, **68'** peuvent prendre différentes positions, par l'actionnement du moyen d'actionnement **44**.

Sur la figure **3A**, le premier logement de réception **68** est disposé en regard de la bouche d'ouverture **40**, le premier logement de réception **68** étant ainsi disposé dans une première position dans laquelle un objet **O**, symbolisé par la forme en traits interrompus, peut être disposé dans le logement de réception **68** depuis la bouche d'introduction **40**. Dans cette première position, l'objet **O** est disposé simultanément sur la plaque de fond **70** et sur le fond **82**.

La figure **3B** représente une position intermédiaire prise par le premier logement de réception **68**, par suite de l'actionnement du moyen d'actionnement **44**.

Le levier **72** et le premier axe **54** comportent des moyens de solidarisation **88**, qui peuvent être constitués, par exemple et de manière non limitative, d'un cliquet et d'une roue à dents crantées montés sur l'un ou l'autre des éléments pris parmi le levier **72** et le premier axe **54**.

Les moyens de solidarisation **88** sont configurés de manière que, lorsque le levier **72** est pivoté dans un premier sens de rotation, symbolisé par la flèche rectiligne représentée sur la figure **3B**, par actionnement de la poignée de préhension **46**, le levier **72** coopère avec le premier axe **54**, de manière à entraîner le carrousel **42** en rotation autour du premier axe dans le même sens de rotation que celui de l'actionnement du levier **72**. Par suite, les pales **60**, **60'** pivotent autour du premier axe **54**, tel que symbolisé par les flèches obliques représentées sur la figure **3B**, et poussent l'objet **O** disposé dans le premier logement de réception **68** pour l'entraîner également en rotation autour du premier axe **54** ; en particulier, l'objet **O** est poussé par la paroi de séparation ainsi que par les portions internes des pales **60**, **60'**.

A l'inverse, quand le levier **72** est pivoté dans le sens opposé à celui représenté sur la figure **3B**, les moyens de solidarisation **88** sont configurés de manière que le levier **72** ne coopère pas avec le premier axe **54**, le carrousel **42** étant alors maintenu immobile. On comprend en particulier que les moyens de solidarisation **88** sont configurés de manière à faciliter l'actionnement du moyen d'actionnement **44**, et à limiter l'amplitude de la rotation nécessaire du moyen d'actionnement **44** autour du premier axe **54**, pour permettre, entre autres, de former une fente **80** dont les dimensions sont réduites par rapport à l'angle de rotation nécessaire au carrousel **42** pour introduire l'objet **O** disposé dans l'un des logements de réception **68**, **68'**, dans le conteneur **12**.

Tel que représenté sur la figure **3B**, à la suite de l'actionnement du moyen d'actionnement **44**, l'objet **O** disposé dans le premier logement de réception **68** est partiellement disposé au-dessus de l'ouverture **86** définie par le fond **82**. En outre, tel que représenté dans cette position intermédiaire, l'une des pales **60**, **60'** est disposée de manière à obstruer, partiellement, voire totalement, la bouche d'introduction **40**. Par cette disposition, l'accès au dispositif d'introduction **20** est temporairement empêché, de manière, par exemple, à prévenir tout risque d'accident.

En outre, on comprend que la forme des pales **60**, **60'** décrites précédemment, et en particulier la présence des portions convexes **62**, **62'**, permet d'éviter que l'objet **O** disposé dans le premier logement de réception **68** ne se coince dans le volume intérieur du cylindre d'introduction **28**, lors de la rotation du carrousel **42** autour du premier axe **54**.

Par suite, lorsque l'actionnement du moyen d'actionnement **44** est poursuivi, le premier logement de réception **68** atteint une deuxième position, représentée en particulier par la figure **3C**.

Dans cette deuxième position, le premier logement de réception **68** est disposé au-dessus de l'ouverture **86** définie par le fond **82**, de manière que l'objet **O** disposé dans le premier logement de réception **68** tombe automatiquement dans le volume intérieur défini par le conteneur **12**. Par cette chute verticale de l'objet **O,** le volume intérieur du conteneur peut être rempli de manière homogène, de manière à optimiser son occupation.

Dans le même temps, et tel que représenté sur la figure **3C**, le deuxième logement de réception **68'** est, pour sa part, disposé en regard de la bouche d'introduction **40**, étant passé de la deuxième à la première position, par suite de l'actionnement du moyen d'actionnement **44** ; ainsi, à l'issue de la rotation de 180° du carrousel **42** autour du premier axe **54**, le dispositif d'introduction **20** est de nouveau apte à recevoir un autre objet, pour être introduit dans le conteneur **12**.

L'ensemble de la description ci-dessus est donné à titre d'exemple, et n'est donc pas limitatif de l'invention.

En particulier, on pourrait tout-à-fait concevoir un dispositif de stockage **10** ne comportant pas de levier **72**, et dans lequel le pivotement des logements de réception **68**, **68'** serait effectué de manière directe en pivotant les pales **60**, **60'** du carrousel **42**, ou le carrousel **42** lui-même, depuis l'extérieur du dispositif de stockage **1**0. Le moyen d'actionnement peut ainsi être constitué, par exemple et de manière non limitative, par une portion du carrousel.

On pourrait également concevoir un dispositif de stockage dont le moyen d'actionnement serait une pièce rapportée sur le carrousel, telle qu'une poignée de préhension.

En outre, la forme et les dimensions du dispositif de stockage **10**, et en particulier de son conteneur **12** et de son dispositif d'introduction **20**, peuvent être modifiées de manière à s'adapter aux besoins des utilisateurs, tout en se conformant aux exigences, par exemple réglementaires, liées à l'installation d'un tel dispositif de stockage **10** dans un espace public.

On pourrait par exemple concevoir un dispositif de stockage dont le conteneur présente des parois latérales planes, de manière à faciliter sa fabrication et son transport.

Dans l'exemple du dispositif de stockage **10** décrit précédemment, le dispositif d'introduction **20** comporte un premier et un deuxième logements de réception **68**, **68'** ; on pourrait tout aussi bien concevoir, et sans sortir du cadre de la présente invention, un dispositif d'introduction **20** comportant un unique logement de réception, ou une pluralité de logements de réception, de manière à s'adapter aux objets destinés à être stockés dans le dispositif de stockage **10**.

En outre, le dispositif de stockage, tel qu'évoqué précédemment, est destiné à être posé sur le sol ; on pourrait concevoir, et sans sortir du cadre de la présente invention, la présence additionnelle d'un système de verrouillage, pour verrouiller le dispositif de stockage sur le sol. Par exemple, le système de verrouillage pourrait être actionné depuis l'intérieur du conteneur **12**, de manière à limiter le risque de déverrouillage par des personnes non autorisées.

L'invention, bien que particulièrement adaptée à la collecte d'objets, tels que des sacs remplis de vêtements, peut tout aussi bien être utilisée pour réceptionner tous types de produits, d'une telle manière que les produits ne puissent pas être subtilisés par des personnes non autorisées.

## Revendications

1. Dispositif de stockage (10) pour le stockage de vêtements comportant :
- un conteneur (12) ;
- un dispositif d'introduction (20), pour l'introduction de vêtements dans le conteneur, le dispositif d'introduction comprenant :
∘ une paroi latérale (32) ;
∘ une bouche d'introduction (40) ;
∘ un logement de réception (68, 68') configuré pour contenir lesdits vêtements, le logement de réception pouvant prendre une première position où il reçoit lesdits vêtements depuis la bouche d'introduction, et une deuxième position, dans laquelle lesdits vêtements disposés dans le logement de réception sont introduits dans le conteneur (12) ;
∘ un moyen d'actionnement (44) configuré pour faire pivoter le logement de réception autour d'un premier axe (54), de manière que le logement de réception passe de la première à la deuxième position, le premier axe (54) étant sensiblement vertical ; et
ledit dispositif de stockage étant **caractérisé en ce que** la bouche d'introduction est formée dans la paroi latérale (32) du dispositif d'introduction (20), et **en ce qu'**il comprend un dispositif d'accès (48) permettant d'accéder au contenu du conteneur.

2. Dispositif de stockage (10) selon la revendication 1, **caractérisé en ce que** le dispositif d'introduction est disposé au-dessus du conteneur et qu'il comporte un fond (82) qui présente une ouverture (86) formée sous le logement de réception placé dans la deuxième position.

3. Dispositif de stockage (10) selon la revendication 1 ou 2, **caractérisé en ce que** le dispositif d'introduction présente la forme d'un cylindre (28) d'axe (27) confondu avec le premier axe (54).

4. Dispositif de stockage (10) selon l'une quelconque des revendications **1 à 3**, **caractérisé en ce que** cylindre d'introduction (28) comporte un carrousel (42) monté rotatif autour du premier axe (54) et configuré pour recevoir et déplacer l'objet disposé dans le logement de réception lorsque le logement de réception est pivoté entre les première et deuxième positions.

5. Dispositif de stockage (10) selon la revendication **4**, **caractérisé en ce que** le carrousel (42) comporte au moins une pale (60, 60') montée rotative autour du premier axe et configurée pour obstruer au moins une partie de la bouche d'introduction (40) lorsque le logement de réception est pivoté entre les première et deuxième positions.

6. Dispositif de stockage (10) selon la revendication **4** ou **5**, **caractérisé en ce que** le carrousel comporte une plaque de fond (70, 70').

7. Dispositif de stockage (10) selon l'une quelconque des revendications **1 à 6**, **caractérisé en ce que** le moyen d'actionnement (44) comporte un levier (72) monté au premier axe.

8. Dispositif de stockage (10) selon la revendication **7**, **caractérisé en ce que** le levier (72) comporte une poignée de préhension (46) faisant saillie depuis la surface extérieure (26) du dispositif d'introduction.

9. Dispositif de stockage (10) selon la revendication **7** ou **8**, **caractérisé en ce que** le levier et le premier axe comportent des moyens de solidarisation (88) configurés pour permettre la rotation du logement de réception autour du premier axe selon un unique sens de rotation.

10. Dispositif de stockage (10) selon l'une quelconque des revendications **1 à 9, caractérisé en ce que** le conteneur présente la forme d'un cylindre.

11. Dispositif de stockage (10) selon la revendication **10, caractérisé en ce que** l'axe (14) du cylindre du conteneur est distinct du premier axe.

## Patentansprüche

1. Lagervorrichtung (10) zur Lagerung von Bekleidungsstücken, umfassend:
- einen Behälter (12) und
- eine Einbringvorrichtung (20) zum Einbringen von Bekleidungsstücken in den Behälter, wobei die Einbringvorrichtung umfasst:
∘ eine Seitenwand (32),
∘ eine Einbringöffnung (40),
∘ eine Aufnahme (68, 68'), die dazu ausgestaltet ist, die Bekleidungsstücke zu enthalten, wobei die Aufnahme eine erste Stellung einnehmen kann, in welcher sie die Bekleidungsstücke von der Einbringöffnung aufnimmt, und eine zweite Stellung, in welcher die Bekleidungsstücke, die in der Aufnahme angeordnet sind, in den Behälter (12) eingebracht werden, und
o ein Betätigungsmittel (44), das dazu ausgestaltet ist, die Aufnahme um eine erste Achse (54) auf solche Weise schwenken zu lassen, dass die Aufnahme aus der ersten in die zweite Stellung übergeht, wobei die erste Achse (54) im Wesentlichen vertikal verläuft,
wobei die Lagervorrichtung **dadurch gekennzeichnet ist, dass** die Einbringöffnung in der Seitenwand (32) der Einbringvorrichtung (20) ausgebildet ist, und dass sie eine Zugangsvorrichtung (48) umfasst, die den Zugang zu dem Inhalt des Behälters erlaubt.

2. Lagervorrichtung (10) nach Anspruch 1, **dadurch gekennzeichnet, dass** die Einbringvorrichtung über dem Behälter angeordnet ist und dass sie einen Boden (82) beinhaltet, der eine Öffnung (86) aufweist, die unter der Aufnahme, die in der zweiten Stellung platziert ist, ausgebildet ist.

3. Lagervorrichtung (10) nach Anspruch 1 oder 2, **dadurch gekennzeichnet, dass** die Einbringvorrichtung die Form eines Zylinders (28) aufweist, mit einer Achse (27), die mit der ersten Achse (54) zusammenfällt.

4. Lagervorrichtung (10) nach einem der Ansprüche 1 bis 3, **dadurch gekennzeichnet, dass** der Einbringzylinder (28) ein Drehgestell (42) beinhaltet, das um die erste Achse (54) drehbar montiert und dazu ausgestaltet ist, den in der Aufnahme angeordneten Gegenstand aufzunehmen und zu bewegen, wenn die Aufnahme zwischen der ersten und zweiten Stellung verschwenkt wird.

5. Lagervorrichtung (10) nach Anspruch 4, **dadurch gekennzeichnet, dass** das Drehgestell (42) zumindest eine Schaufel (60, 60') beinhaltet, die um die erste Achse drehbar montiert und dazu ausgestaltet ist, zumindest einen Teil der Einbringöffnung (40) zu blockieren, wenn die Aufnahme zwischen der ersten und zweiten Stellung verschwenkt wird.

6. Lagervorrichtung (10) nach Anspruch 4 oder 5, **dadurch gekennzeichnet, dass** das Drehgestell eine Grundplatte (70, 70') beinhaltet.

7. Lagervorrichtung (10) nach einem der Ansprüche 1 bis 6, **dadurch gekennzeichnet, dass** das Betätigungsmittel (44) einen Hebel (72) beinhaltet, der an der ersten Achse montiert ist.

8. Lagervorrichtung (10) nach Anspruch 7, **dadurch gekennzeichnet, dass** der Hebel (72) einen Handgriff (46) beinhaltet, der von der äußeren Oberfläche (26) der Einbringvorrichtung wegragt.

9. Lagervorrichtung (10) nach Anspruch 7 oder 8, **dadurch gekennzeichnet, dass** der Hebel und die erste Achse Mittel zur festen Verbindung (88) beinhalten, die dazu ausgestaltet sind, die Drehung der Aufnahme um die erste Achse gemäß einer einzigen Drehrichtung zu erlauben.

10. Lagervorrichtung (10) nach einem der Ansprüche 1 bis 9, **dadurch gekennzeichnet, dass** der Behälter die Form eines Zylinders aufweist.

11. Lagervorrichtung (10) nach Anspruch 10, **dadurch gekennzeichnet, dass** die Achse (14) des Zylinders des Behälters sich von der ersten Achse unterscheidet.

## Claims

1. A storage device (10) for storing clothing including:
- a container (12);
- an introduction device (20), for introducing clothes into the container, the introduction device comprising:
- a side wall (32);
- an introduction mouth (40);
- a receiving housing (68, 68') configured to contain said clothes, the receiving housing being able to take a first position wherein it receives said clothes from the introduction mouth, and a second position, wherein said clothes disposed in the receiving housing are introduced into the container (12);
- an actuating means (44) configured to pivot the receiving housing about a first axis (54), so that the receiving housing switches from the first to the second position, the first axis (54) being substantially vertical; and
said storage device being **characterized in that** the introduction mouth is formed in the side wall (32) of the introduction device (20), and **in that** it comprises an access device (48) allowing to access the contents of the container.

2. The storage device (10) according to claim 1, **characterized in that** the introduction device is disposed above the container and that it includes a bottom (82) which has an opening (86) formed under the receiving housing placed in the second position.

3. The storage device (10) according to claim 1 or 2, **characterized in that** the introduction device has the shape of a cylinder (28) with an axis (27) coincident with the first axis (54).

4. The storage device (10) according to any one of claims 1 to 3, **characterized in that** the introduction cylinder (28) includes a carousel (42) rotatably mounted about the first axis (54) and configured to receive and displace the object disposed in the receiving housing when the receiving housing is pivoted between the first and second positions.

5. The storage device (10) according to claim 4, **characterized in that** the carousel (42) includes at least one blade (60, 60') rotatably mounted about the first axis and configured to obstruct at least a part of the introduction mouth (40) when the receiving housing is pivoted between the first and second positions.

6. The storage device (10) according to claim 4 or 5, **characterized in that** the carousel includes a bottom plate (70, 70').

7. The storage device (10) according to any one of claims 1 to 6, **characterized in that** the actuating means (44) includes a lever (72) mounted on the first axis.

8. The storage device (10) according to claim 7, **characterized in that** the lever (72) includes a gripping handle (46) protruding from the outer surface (26) of the introduction device.

9. The storage device (10) according to claim 7 or 8, **characterized in that** the lever and the first axis include securing means (88) configured to allow the rotation of the receiving housing around the first axis in a single direction of rotation.

10. The storage device (10) according to any one of claims 1 to 9, **characterized in that** the container has the shape of a cylinder.

11. The storage device (10) according to claim 10, **characterized in that** the axis (14) of the container cylinder is distinct from the first axis.
